# FASCICULE DE BREVET EUROPEEN

(11) **EP 0 089 084 B1**
(45) Date de publication et mention de la délivrance du brevet: **02.03.1988**
(21) Numéro de dépôt: 83200333.9
(22) Date de dépôt: 10.03.1983
(51) Int. Cl.: H01Q 21/24, H01Q 21/00

(54) **Structure d'antenne plane hyperfréquences**
Flache Höchstfrequenz Antennenstruktur
Flat microwave antenna structure

(30) Priorité: 12.03.1982 FR 8204252
(43) Date de publication de la demande: 21.09.1983
(73) Titulaire: LABORATOIRES D'ELECTRONIQUE ET DE PHYSIQUE APPLIQUEE L.E.P., 94450 Limeil-Brévannes (FR); Philips Electronics N.V., 5621 BA Eindhoven (NL)
(72) Inventeur: de Ronde, François, F-75007 Paris (FR)
(74) Mandataire: Landousy, Christian

(56) Documents cités:
- EP-A- 0 064 313
- US-A- 2 364 371
- US-A- 3 587 110
- US-A- 4 115 782
- US-A- 4 263 598
- 1974 INTERNATIONAL ANTENNAS AND PROPAGATION SYMPOSIUM - IEEE/AP-S, 10-12 juin 1974, pages 270-273, Prog. Digest, Georgia, USA W.C. WILKINSON : "A class of printed circuit antennas"
- ELECTRONICS, septembre 1954, pages 162-164 D.J. LEVINE et al.: "Dual-mode horn feed for microwave multiplexing"
- IEEE TRANSACTIONS ON MICROWAVE THEOROY AND TECHNIQUES, vol. 13, no. 3, mai 1965, pages 379-380, IEEE, New York, USA S. STUCHLY et al.: "Wide-band rectangular to circular waveguide mode and impedance transformer"

## Description

La présente invention concerne une antenne plane hyperfréquences pour la réception ou l'émission de signaux de polarisation circulaire droite et gauche selon le principe de réciprocité des antennes, comportant d'une part des éléments rayonnants juxtaposés, et comportant d'autre part au moins un circuit de lignes imprimé. au moyen duquel des éléments rayonnants sont alimentés en phase à partir d'un point commun de connexion du fait que ces lignes sont de longueurs égales et disposées selon un motif arborisé.

Cette invention trouve son application dans le domaine de la réception des signaux de télévision à 12 gigahertz retransmis par l'intermédiaire de satellites.

Une telle structure d'antenne plane hyperfréquences est connue du brevet US 3 587 110.

Ce document décrit une antenne plane constituée d'une plaque épaisse de matériau diélectrique sur laquelle est réalisé un réseau imprimé de lignes d'alimentation raccordé à des dipôles.

Chaque dipôle forme un élément rayonnant (émetteur ou récepteur) de l'antenne, et est formé de deux plots-plans présentant la forme d'éventails placés tête-bêche. Chacune des faces de la plaque diélectrique épaisse est munie d'une des moitiés de chaque dipôle.

Les lignes d'alimentation des dipôles sont réalisées dans la technologie dite « triplaque •. Ainsi, dans cette technologie, une ligne d'alimentation est formée d'une dite première plaque constituée par un premier ruban conducteur réalisé sur la première face de la plaque diélectrique épaisse, d'une dite seconde plaque constituée par la plaque diélectrique épaisse elle-même, et d'une dite troisième plaque constituée par un second ruban conducteur placé vis-à-vis du premier ruban conducteur sur la seconde face de la plaque diélectrique.

Chaque moitié de dipôle est raccordée à celui des deux rubans formant les lignes, qui est réalisé sur la même face de la plaque diélectrique. Le réseau d'alimentation est du type dit « en parallèle •, de sorte que les dipôles sont alimentés en phase et que le trajet d'alimentation est de même longueur pour chaque dipôle. Ce réseau d'alimentation est du type nommé précédemment « arborisé •.

La plaque diélectrique épaisse munie des dipôles et des réseaux d'alimentation est protégée sur chaque face par une plaque de mousse. L'une des faces de l'antenne ainsi constituée est finalement protégée par une plaque diélectrique, alors que l'autre face est munie d'un plan métallique réflecteur (ou plan de masse).

Une telle antenne n'est pas apte à recevoir un signal de polarisation circulaire.

De plus la technologie « triplaque utilisée dans ce document est une technologie coûteuse du fait que la qualité de l'antenne dépend essentiellement de la qualité du diélectrique formant la plaque diélectrique, et qu'un diélectrique de bonne qualité constitue la partie la plus coûteuse de l'antenne.

Le but de l'invention est de proposer une antenne plus économique.

Selon la présente invention, ce but est atteint. au moyen d'une antenne telle que décrite dans le préambule de la première revendication et caractérisée en ce qu'elle est constituée de la superposition de :
a) une première couche isolante (10) dans laquelle sont prévus des mini-cornets (11), juxtaposés de façon bidimensionnelle, et de section carrée dont la surface intérieure est métallisée ;
b) un premier réseau d'alimentation (20) du type à substrat suspendu, pour la réception (ou l'émission) de signaux à polarisation linéaire d'un premier type, ce premier réseau d'alimentation (20) étant formé d'un premier circuit de lignes microrubans réalisé sur l'une des faces d'une feuille diélectrique mince (19) et étant tel que les extrémités des lignes microrubans qui le forment sont couplées avec des premiers groupes de quatre mini-cornets et ce premier réseau d'alimentation (20) étant en outre formé d'un second circuit de lignes microrubans réalisé sur l'autre face de la feuille diélectrique mince (19) et étant tel que les extrémités des lignes microrubans qui le forment sont couplées avec des seconds groupes de quatre mini-cornets intercalés avec les mini-cornets des premiers groupes, les points communs de connexion de ces deux circuits étant réunis pour former le point unique de connexion du réseau d'alimentation 20, et les tronçons de lignes du premier et du second circuit étant parallèles et circulant dans des cannelures métallisées pratiquées dans la première couche 10 et dans :
c) une deuxième couche isolante (30) dans laquelle sont prévus des mini-guides d'onde (31) de même section carrée que les mini-cornets en regard du côté du premier réseau 20, et de section rectangulaire à l'autre extrémité, ces mini-guides d'onde présentant des surfaces intérieures métallisées ;
d) un second réseau d'alimentation (40) du type à substrat suspendu pour la réception (ou l'émission) de signaux dont la polarisation est linéaire et perpendiculaire à celle des signaux transportés par le premier réseau (20), ce réseau (40) étant identique au réseau (20), mais disposé par rapport à ce dernier de manière telle que les extrémités des lignes des deux circuits qui le forment sont placées perpendiculairement aux extrémités des lignes du réseau (20), les lignes de ce réseau 40 circulant dans des cannelures métallisées pratiquées dans la couche précédente (30) et dans :
e) une troisième couche isolante (50) dans laquelle sont prévus des mini-guides d'onde (51) de même section rectangulaire que les mini-cornets (31) en regard du côté du second réseau (40), ces mini-guides d'onde (51) présentant des surfaces intérieures métallisées et étant court-circuités de sorte que sa longueur est inférieure à l'épaisseur de cette troisième couche.

L'invention concerne également une telle antenne caractérisée en ce qu'il lui est adjoint une structure dépolarisante, choisie par exemple parmi un déphaseur 3 dB ou bien un dispositif dépolariseur du type connu à méandres de telle manière que, sur l'une des bornes de sortie du système ainsi formé est disponible un signal de polarisation circulaire gauche, alors que sur l'autre borne de sortie du système ainsi formé est disponible simultanément un signal de polarisation circulaire droite.

Les particularités de l'invention seront maintenant précisées dans la description qui suit et dans les dessins annexés qui montrent, sur la figure 1, en perspective, un exemple d'antenne plane hyperfréquence comprenant tout un réseau d'éléments récepteurs conformes à l'invention, sur la figure 2, une coupe mettant en évidence la . disposition des réseaux d'alimentation, et, sur les figures 3a et 3b, deux schémas montrant la mise en place du dispositif de dépolarisation pour l'obtention des signaux à polarisations circulaires droite et gauche.

L'exemple de réalisation de la figure 1 consiste en une antenne présentant la structure de couches successives suivantes :
- un réseau de mini-cornets 11a à iin, de section droite carrée a x a et à ouverture évasée et parois métallisées sont juxtaposés dans une première couche isolante 10, de façon à assurer le guidage des signaux hyperfréquences à polarisation circulaire gauche ou droite qui se présentent face à l'antenne du côté de la section la plus grande de ces mini-cornets. Ceux-ci doivent être disposés aussi près que possible, c'est-à-dire que les parois qui les séparent doivent être aussi minces que possible, pour les motifs suivants : obtenir le gain maximal grâce à une surface maximale, éviter le couplage mutuel entre deux mini-cornets voisins, améliorer l'adaptation en réduisant les surfaces passives génératrices de réflexions ;
- appliquée contre cette couche 10 du côté de la section la plus faible a x a des mini-cornets, une mince feuille diélectrique 19 porte les lignes de transmission conductrices d'un premier réseau d'alimentation 20 couplé aux guides d'onde que constituent ces mini-cornets pour prélever dans chacun d'entre eux les signaux hyperfréquences ayant une polarisation linéaire déterminée ;
- une deuxième couche isolante 30 comprend ensuite un deuxième réseau de mini-guides d'onde 31 a à 31 n à parois également métallisées. Sur la première moitié de leur longueur, c'est-à-dire sur une longueur de X ₉/4 (À étant la longueur d'onde des signaux dans les guides d'ondes), ces mini-guides d'onde ont la même section droite carrée a x a que la plus faible des sections carrées des mini-cornets 11a à 11n, et. sur la deuxième moitié, une section réduite a x b de forme rectangulaire, selon la disposition décrite par exemple sur la figure 1, page 379, de la revue « IEEE Transactions on Microwave Theory and Techniques •, 13, N° 3, mai 1965, ou en page 162, colonne 2, lignes 43 à 48, de la revue « Electronics », de septembre 1954. Les mini-guides d'onde 31 a à 31 n, prévus en regard des mini-cornets 11 a à 11 n, sont destinés à assurer le guidage des signaux hyperfréquences reçus dont la polarisation est également linéaire mais perpendiculaire à celle des signaux prélevés par le premier réseau d'alimentation 20 ;
- appliquée contre cette couche 30, du côté de la section droite réduite rectangulaire des mini-guides d'onde 31a à 31n, une deuxième feuille diélectrique 39 porte les lignes conductrices d'un deuxième réseau d'alimentation 40, identique au premier mais tourné de 90° par rapport à celui-ci, et couplé aux mini-guides 31 a à 31 n pour prélever dans chacun d'eux les signaux hyperfréquences ayant une polarisation linéaire perpendiculaire à celle des signaux prélevés par le premier réseau 20 ;
- enfin, une troisième et dernière couche isolante 50 comprend un troisième réseau de mini-guides d'onde 51a à 51 n à parois et fond métallisés et à section droite égale à la section réduite rectangulaire a x b des mini-guides d'onde 31a à 31 n. Les parois de ces mini-guides d'onde 51a à 51n ont une profondeur de λ_{g}/4, et leurs fonds constituent autant de plans réflecteurs situés à une distance optimale des réseaux d'alimentation 40 et 20.

Chacun de ces deux réseaux d'alimentation est constitué d'une série d'étages de combinaison successifs des signaux reçus par chaque élément récepteur, selon une disposition géométrique classique telle que par exemple celle représentée sur la figure 1 du brevet des Etats-Unis d'Améri- que N° 3 587 110 délivré le 22 juin 1971 au nom de la Société cessionnaire RCA Corporation. Des évidements peuvent être prévus (voir la figure 2) dans les couches adjacentes au plan des réseaux d'alimentation de façon à permettre, selon une disposition équilibrée telle que celle de la figure 4 de ce même brevet cité, la progression des lignes de ces réseaux depuis chacun des éléments récepteurs individuels de l'antenne vers -la connexion unique de sortie de chacun des deux réseaux, en passant par les étages de combinaison successifs.

Pour permettre ensuite la reconstitution des signaux à polarisation circulaire droite et à polarisation circulaire gauche, un coupleur hybride 3 dB est prévu en sortie des deux réseaux d'alimentation, la connexion unique de sortie de l'un de ces réseaux étant reliée à une entrée du coupleur et la connexion unique de sortie de l'autre réseau à l'autre entrée, et les deux sorties de ce coupleur fournissant lesdits signaux à polarisation circu- lairé droite ou gauche (voir le schéma de la figure 3a).

Bien entendu, la présente invention n'est pas limitée à l'exemple de réalisation décrit et représenté, à partir duquel des variantes peuvent être proposées sans pour cela sortir du cadre de l'invention. En particulier, l'obtention des signaux à polarisation circulaire droite ou gauche peut être réalisée non pas avec un coupleur hybride 3 dB placé en aval de l'antenne, en sortie des réseaux d'alimentation, mais avec un dispositif dépolariseur, du type connu à méandres par exemple, placé devant l'antenne comme le montre le schéma de la figure 3b.

## Revendications

1. Antenne plane hyperfréquences pour la réception ou l'émission de signaux de polarisation circulaire droite et gauche selon le principe de réciprocité des antennes, comportant d'une part des éléments rayonnants juxtaposés, et comportant d'autre part au moins un circuit de lignes imprimé, au moyen duquel des éléments rayonnants sont alimentés en phase à partir d'un point commun de connexion du fait que ces lignes sont de longueurs égales et disposées selon un motif arborisé, caractérisée en ce qu'elle est constituée de la superposition de :
a) une première couche isolante (10) dans laquelle sont prévus des mini-cornets (11), juxtaposés de façon bidimensionnelle, et de section carrée dont la surface intérieure est métallisée ;
b) un premier réseau d'alimentation (20) du type à substrat suspendu, pour la réception (ou l'émission) de signaux à polarisation linéaire d'un premier type, ce premier réseau d'alimentation (20) étant formé d'un premier circuit de lignes microrubans réalisé sur l'une des faces d'une feuille diélectrique mince (19) et étant tel que les extrémités des lignes microrubans qui le forment sont couplées avec des premiers groupes de quatre mini-cornets et ce premier réseau d'alimentation (20) étant en outre formé d'un second circuit de lignes microrubans réalisé sur l'autre face de la feuille diélectrique mince (19) et étant tel que les extrémités des lignes microrubans qui le forment sont couplées avec des seconds groupes de quatre mini-cornets intercalés avec les mini-cornets des premiers groupes, les points communs de connexion de ces deux circuits étant réunis pour former le point unique de connexion du réseau d'alimentation 20, et les tronçons de lignes du premier et du second circuit étant parallèles et circulant dans des cannelures métallisées pratiquées dans la première couche 10 et dans :
c) une deuxième couche isolante (30) dans laquelle sont prévus des mini-guides d'onde (31) de même section carrée que les mini-cornets en regard du côté du premier réseau 20, et de section rectangulaire à l'autre extrémité, ces mini-guides d'onde présentant des surfaces intérieures métallisées ;
d) un second réseau d'alimentation (40) du type à substrat suspendu pour la réception (ou l'émission) de signaux dont la polarisation est linéaire et perpendiculaire à celle des signaux transportés par le premier réseau (20), ce réseau (40) étant identique au réseau (20), mais disposé par rapport à ce dernier de manière telle que les extrémités des lignes des deux circuits qui le forment sont placées perpendiculairement aux extrémités des lignes du réseau (20), les lignes de ce réseau 40 circulant dans des cannelures métallisées pratiquées dans la couche précédente (30) et dans :
e) une troisième couche isolante (50) dans laquelle sont prévus des mini-guides d'onde (51) de même section rectangulaire que les mini-cornets (31) en regard du côté du second réseau (40), ces mini-guides d'onde (51) présentant des surfaces intérieures métallisées et étant court-circuités de sorte que sa longueur est inférieure à l'épaisseur de cette troisième couche.

2. Antenne selon la revendication 1, caractérisée en ce qu'il lui est adjoint une structure dépolarisante, choisie par exemple parmi un déphaseur 3 dB ou bien un dispositif dépolariseur du type connu à méandres de telle manière que, sur l'une des bornes de sortie du système ainsi formé est disponible un signal de polarisation circulaire gauche, alors que sur l'autre borne de sortie du système ainsi formé est disponible simultanément un signal de polarisation circulaire droite.

## Claims

1. A very high frequency planar antenna system for receiving or transmitting clockwise and counter-clockwise circularly polarized signals according to the reciprocating principle of the antenna systems, comprising juxtaposed radiating elements and also comprising at least printed line circuit, by means of which radiating elements are fed in-phase from a common connection point as the circuit lines are of equal length and are arranged in a fan-like pattern, characterized in that it is constituted by superposing :
a) a first insulating layer (10) in which mini-horns (11) are provided, placed side by side two- dimensionally and having a square section and whose surface is metal-plated ;
b) a first feeding network (20) of the suspended substrate type, for receiving (or transmitting) linearly polarized signals of a first type, whilst this first feeding network (20) is constituted by a first micro-strip line circuit deposited on one of the surfaces of a thin dielectric film (19) and is such that the ends of the micro-strip lines constituting same are coupled to first groups of four mini-horns and this first feeding network (20) is further constituted by a second micro-strip line circuit deposited on the other surface of the thin dielectric film (19) such that the ends of the micro-strip lines constituting same are coupled to the second groups of four mini-horns inserted between the mini-horns of the first groups, whilst the common junction points of these two circuits are re-united for constituting the only connecting point of the feeding network (20), and- the line sections of the first and second circuit are arranged in parallel and flow through metal-plated groves provided in the first layer (10) and in :
c) a second insulating layer (30) in which are provided mini-waveguides (31) having the same square cross-section as the mini-horns seen from the first network (20), and of a rectangular section at the other end, which mini-waveguides have metal-plated inside surfaces ;
d) a second feeding network (40) of the suspended substrate type for receiving (or transmitting) signals whose polarization is linear and perpendicular to that of the signals conveyed by the first network (20), whilst this network (40) is identical with the network (20), but arranged with respect to the latter such that the ends of the lines of the two circuits constituting same are placed perpendicular to the ends of the lines of network (20), whilst the lines of this network (40) run in metal-plated grooves provided in the preceding layer (30) and in :
e) a third insulating layer (50) in which are provided mini-waveguides (51) having the same rectangular cross-section as the mini-horns (31) seen from the second network (40), whilst these mini-waveguides (51) have metal-plated inside surfaces and are short-circuited so that its length is exceeded by the thickness of this said third layer.
2. An antenna system as claimed in Claim 1, characterized in that a depolarizing structure is added thereto, chosen for example between a 3 dB phase shifter or also a depolarizer of the known meander type, so that on one of the output terminals of the system formed thus a counterclockwise circularly polarized signal is available, whilst at the same time on the other output terminal of the system formed thus, a clockwise circularly polarized signal is available.

## Patentansprüche

1. Flache Höchstfrequenzantenne zum Empfangen oder Senden rechts- und linksdrehend polarisierter Signale nach dem Prinzip der Gegenseitigkeit von Antennen, die einerseits nebeneinander liegende Strahlungselemente und andererseits mindestens eine gedruckte Schaltung mit Leitungen aufweist, mit deren Hilfe Strahlungselemente gleichphasig gespeist werden und zwar von einem gemeinsamen Verbindungspunkt, wegen der Tatsache, dass diese Leitungen gleicher Länge und in einem Baummuster angebracht sind, dadurch gekennzeichnet, dass die Antenne aus den folgenden übereinandergelagerten Elementen besteht :
a) einer ersten Isolierschicht (10), in der zweidimensional nebeneinanderliegende quadratische Minihornstrahler (11) vorgesehen sind, deren Innenoberfläche metallisiert ist ;
b) einem ersten Speisenetz (20) vom schwebenden Substrattyp zum Empfangen (oder Senden) linear polarisierter Signale vom ersten Typ, wobei dieses erste Speisenetz (20) aus einer ersten Schaltung mit Mikrostreifenleitungen auf einer der Flächen einer dünnen dielektrischen Folie (19) besteht und derart ausgebildet ist, dass die Enden der Mikrostreifenleitungen, die das Netz bilden, mit ersten Gruppen von vier Minihornstrahlern gekoppelt sind und dieses erste Speisenetz (20) ausserdem durch eine zweite Schaltung mit Mikrostreifenleitungen gebildet ist, die auf der anderen Fläche der dünnen dielektrischen Folie (19) angebracht und derart ausgebildet ist, dass die Enden der Mikrostreifenleitungen, die das Netz bilden, mit zweiten Gruppen von vier Minihornstrahlern gekoppelt sind, die mit den Minihornstrahlern der ersten Gruppen verschachtelt sind, wobei die gemeinsamen Verbindungspunkte der zwei Schaltungen zum Bilden des einzigen Verbindungspunktes des Speisenetzes 20 vereint sind und wobei die Leitungsabschnitte der ersten und der zweiten Schaltung parallel und in metallisierten Rillen in der ersten Schicht 10 liegen sowie in :
c) einer zweiten Isolierschicht (3), in der Mini-Wellenleiter (31) mit demselben Querschnitt wie die Minihornstrahler in bezug auf die Seite des ersten Netzes 20 und mit rechteckigem Querschnitt am anderen Ende vorgesehen sind, wobei diese Mini-Wellenleiter metallisierte Innenflächen aufweisen ;
d) einem zweiten Speisenetz (40) vom schwebenden Substrattyp zum Empfangen (oder Senden) von Signalen, deren Polarisation linear ist und senkrecht auf der der Signale steht, die durch das erste Netz (20) transportiert worden sind, wobei dieses Netz (40) dem Netz (20) entspricht aber gegenüber dem letzteren derart angeordnet ist, dass die Leitungsenden der zwei Schaltungen, die das Netz bilden, senkrecht auf den Enden der Leitungen des Netzes (20) stehen, wobei die Leitungen dieses Netzes 40 in metallisierten Rillen in der genannten Schicht (30) liegen sowie in ;
e) einer dritten Isolierschicht (50), in der Mini-Wellenleiter (51) mit demselben rechteckigen Querschnitt wie die Minihornstrahler (31) in bezug auf die Seite des zweiten Netzes (40) vorgesehen sind, wobei diese Mini-Wellenleiter (51) metallisierte Innenflächen aufweisen und derart kurzgeschlossen sind, dass ihre Länge kleiner ist als die Dicke dieser dritten Schicht.

2. Antenne nach Anspruch 1, dadurch gekennzeichnet, dass derselben eine depolarisierende Struktur zugefügt worden ist, die beispielsweise aus einem 3 dB Phasenschieber oder einer Depolarisationsanordnung vom bekannten Meander-Typ gewählt worden ist und zwar derart, dass an einer der Ausgangsklemmen des auf diese Weise gebildeten Systems ein linksdrehend polarisiertes Signal vorhanden ist, wenn an der anderen Ausgangsklemme des auf diese Weise gebildeten Systems gleichzeitig ein rechtsdrehend polarisiertes Signal vorhanden ist.
